# EUROPÄISCHE PATENTSCHRIFT

(11) **EP 0 872 631 B1**
(45) Veröffentlichungstag und Bekanntmachung des Hinweises auf die Patenterteilung: **13.11.2002**
(21) Anmeldenummer: 98105315.0
(22) Anmeldetag: 24.03.1998
(51) Int. Cl.: F01L 1/46, F01L 1/047

(54) **Anordnung einer Nockenwellen-Geberscheibe zur Nockenwellenlageerkennung an einer Nockenwelle einer Brennkraftmaschine**
Camshaft-angular position identifier disk arrangement for internal combustion engine
Ensemble arbre à cames - disque indicateur de position angulaire pour moteur à combustion interne

(30) Priorität: 16.04.1997 DE 19715856
(43) Veröffentlichungstag der Anmeldung: 21.10.1998
(73) Patentinhaber: Volkswagen Aktiengesellschaft, 38436 Wolfsburg (DE)
(72) Erfinder: Bielefeld, Franz-Josef, 31275 Lehrte (DE); Jahrens, Hans-Ulrich, Dipl.-Ing., 38120 Braunschweig (DE)

(56) Entgegenhaltungen:
- EP-A- 0 839 990
- WO-A-93/12333
- DE-A- 3 930 157

## Beschreibung

Die Erfindung betrifft eine Anordnung einer Nockenwellen-Geberscheibe zur Nockenwellenlageerkennung an einer Nockenwelle einer Brennkraftmaschine nach dem Oberbegriff des Anspruchs 1.

Bei einer Viertakt-Brennkraftmaschine dreht die Kurbelwelle zweimal je Arbeitsspiel und überstreicht somit einen Winkel von 720°, bevor ein bestimmter Zylinder wieder die gleiche Arbeitsstellung einnimmt. Um die momentane Arbeitsstellung eines Zylinders zu erfassen, reicht es daher nicht aus, die Winkelposition der Kurbelwelle innerhalb einer Umdrehung zu bestimmen. Es muß zudem erfaßt werden, ob sich die Brennkraftmaschine gerade in der ersten oder in der zweiten Hälfte des Arbeitsspiels entsprechend der ersten oder zweiten Kurbelwellenumdrehung befindet. Eine solche Zylindererkennung ist in Verbindung mit einer modernen Brennkraftmaschinensteuerung erforderlich.

Dazu ist eine Geberanordnung bekannt (EP 0 572 584 B1) mit einer Geberscheibe, die mit der Kurbelwelle verbunden ist und an ihrem Umfang eine Vielzahl gleichartiger Winkelmarken sowie eine Bezugsmarke aufweist. Zudem ist eine zweite Geberscheibe mit der Nockenwelle der Brennkraftmaschine verbunden, die am Umfang unterschiedlich lange Segmente mit Zwischenräumen aufweist. Die Anzahl der Segmente entspricht der Anzahl der Zylinder. Die Hälfte der Segmente besteht aus aufeinanderfolgenden kurzen Segmenten und aufeinanderfolgenden langen Segmenten, wobei zwischen den langen Segmenten kurze Zwischenräume und zwischen den kurzen Segmenten lange Zwischenräume liegen. Zudem liegt gegebenenfalls zwischen den kurzen und langen Segmenten ein kurzer oder langer Trennraum.

Die Kurbelwellen-Geberscheibe und die Nockenwellen-Geberscheibe werden von Aufnehmem, beispielsweise induktiven Aufnehmern oder Hall-Sensoren abgetastet. Die beim Vorbeilaufen der Winkelmarken bzw. der Segmente in den Aufnehmem erzeugten Signale werden einem Steuergerät zugeführt und dort für eine genaue Zylindererkennung und Lageerkennung ausgewertet. Insbesondere werden Kombinationen aus den elektrischen Signalen unter Berücksichtigung kurzer High- oder Low-Phasen, die den kurzen und langen Segmenten zugeordnet sind, für die Zylindererkennung ausgewertet.

Die Nockenwellen-Geberscheibe wurde bisher als separate Scheibe hergestellt und zusammen mit der Nockenwelle drehangetrieben verbunden. Die Herstellung der Scheibe, ggf. eine Justierung gegenüber der Nockenstellung und die Montage sind dabei relativ aufwendig. Zudem sind Toleranzen möglich, die bei ungünstigen Verhältnissen zu Fehlerkennungen führen können.

Aufgabe der Erfindung ist es, eine gattungsgemäße Anordnung einer Nockenwellen-Geberscheibe zur Nockenwellenlageerkennung an einer Nockenwelle einer Brennkraftmaschine so weiterzubilden, daß bei guter Funktion die Herstellungs- und Montagekosten reduziert werden.

Diese Aufgabe wird mit dem Merkmal des Anspruchs 1 gelöst.

Gemäß Anspruch 1 sind die Nockenwellen-Geberscheibe und die Nockenwelle einstückig und materialeinheitlich als Einheit ausgebildet.

Durch die einstückige Ausbildung ist vorteilhaft eine durch die Herstellung bedingte genaue Zuordnung der Geberscheibensegmente zu der Nockenstellung der Nockenwelle gegeben. Zudem ist eine stabile Drehverbindung zwischen der Nockenwellen-Geberscheibe und der Nockenwelle hergestellt. Montagearbeiten zur Anbringung und Verbindung der Geberscheibe an der Nockenwelle entfallen.

Besonders vorteilhaft werden die Nockenwellen-Geberscheibe und die Nockenwelle einstückig unter Ausbildung der Segmente und zumindest eines Teils der Zwischenräume gegossen. Dabei ist ein einfaches Gießverfahren mit zwei Formkästen möglich, wobei deren Entformebene in einer Mittenlängsebene der Nockenwelle liegt. Bei geeigneter Lage der Nockenwellen-Geberscheibe in den Formkästen treten keine oder nur wenige Flanken an den Segmenten auf, die Hinterschneidungen bilden. Somit können zumindest ein Teil der Segmente und deren Zwischenräume direkt und ohne Nachbearbeitung gegossen werden. Zudem sind wenigstens ein Teil der Segmentlängen und Zwischenraumlängen sowie die zugeordneten Signallängen unkritisch, so daß entsprechende gußbedingte Längentoleranzen für die Zylindererkennung unkritisch sind. Nachbearbeitungen sind somit lediglich dort erforderlich, wo an den Segmenten Hinterschneidungen bezüglich der Entformebene im fertigen Zustand auftreten und diese aufgrund des einfachen Gießverfahrens ohne Einlageteile oder Schieber nicht herstellbar sind. Nachbearbeitungen können auch dort erforderlich werden, wo für eine Zylinder- und Lageerkennung genaue Flankenlagen der Segmente erforderlich sind.

Das vorbeschriebene, einfache Gießverfahren mit zwei Formkästen ohne zusätzliche Einlagen ist besonders geeignet für eine Einheit aus einer Nockenwellen-Geberscheibe und einer Nockenwelle, die für eine Brennkraftmaschine mit Vier Zylindern bestimmt ist. Dabei weist die Nockenwellen-Geberscheibe vier Segmente auf, dergestalt, daß auf zwei lange Segmente zwei kurze Segmente folgen, wobei im Anschluß an die langen Segmente kurze Zwischenräume und im Anschluß an die kurzen Segmente lange Zwischenräume liegen.

Durch eine geeignete Wahl der Entformebene zwischen den zwei Formkästen bezüglich der Drehstellung der Nockenwellen-Geberscheibe können Hinterschneidungen vollständig oder zumindest weitgehend vermieden werden, so daß ein solche Einheit mit Segmenten und Zwischenräumen durch Gießen ohne Nacharbeiten oder nur mit geringen Nachbearbeitungen herstellbar ist.

Zweckmäßig wird dabei die Entformebene in eine Radialebene der Nockenwellen-Geberscheibe gelegt, so daß diese einerseits am Ende des ersten langen Zwischenraums und andererseits gegenüberliegend zu Beginn des zweiten langen Segments liegt. Dadurch verlaufen die entsprechenden Segmentflanken in der Entformebene.

Weiter können die Flanken zu Beginn und am Ende des ersten kurzen Segments sowie die Flanke am Beginn und ggf. am Ende des ersten langen Segments senkrecht stehend auf der Entformebene gewählt werden, so daß auch bezüglich dieser Flanken eine Entformung ohne Hinterschneidungen möglich ist.

Insbesondere kann auch der Zwischenraum zwischen den beiden langen Segmenten so ausgeführt werden, daß die Flanke am Ende des ersten langen Segments nicht radial verläuft sondern etwa senkrecht auf der Entformebene steht und somit eine einfache Entformung ohne Hinterschneidungen möglich ist. An dieser Flanke muß ein zugeordneter Sensor in der Regel genau "Low" erkennen, so daß hier eine Nachbearbeitung zu einer genau definierten Flankenstellung zweckmäßig ist. Da eine solche Nachbearbeitung hier ohnehin ggf. erforderlich ist, kann dieser Zwischenraum zwischen den beiden langen Segmenten auch von vorneherein ganz oder teilweise voll gegossen sein und dann nach dem Entformen ausgefräst werden.

Anhand einer Zeichnung wird ein Ausführungsbeispiel der Erfindung näher erläutert.

In Fig. 1 ist eine Einheit 1 aus einer Nockenwellen-Geberscheibe 2 und einer Nockenwelle 3 dargestellt, wobei die Nockenwellen-Geberscheibe 2 und die Nockenwelle 3 als Einheit 1 einstückig und materialeinheitlich mit einem einfachen Gießverfahren mit zwei Formkästen hergestellt ist.

Die Nockenwellen-Geberscheibe 2 und die Nockenwelle 3 rotieren gemeinsam um eine zentrale Achse 4 im Uhrzeigersinn entsprechend dem Pfeil 5.

Am Umfang der Nockenwellen-Geberscheibe 2 sind unterschiedlich lange Segmente mit Zwischenräumen angeordnet, wobei der Scheibendurchmesser entsprechend der Pfeile 6 und 7 in den Segmentbereichen deutlich größer gegenüber den Zwischenraumbereichen ist.

Unter Berücksichtigung der Drehrichtung (Pfeil 5) folgen auf ein erstes und zweites kurzes Segment 8, 9 ein erstes und zweites langes Segment 10, 11. Im Anschluß an die kurzen Segmente 8, 9 liegt ein erster und zweiter langer Zwischenraum 12, 13 und im Anschluß an die langen Segmente 10, 11 jeweils ein erster und zweiter kurzer Zwischenraum 14, 15.

Bei einem Gießverfahren mit zwei Formkästen ohne zusätzliche Einlagen liegt die Entformebene 16 in einer Radialebene einerseits am Ende des ersten langen Zwischenraums 12 bzw. an der Startflanke des zweiten kurzen Segments 9 und andererseits am Ende des ersten kürzeren Zwischenraums 14 bzw. an der Startflanke des zweiten langen Segments 11. Die Entformungsrichtung ist mit Pfeilen 17 eingezeichnet.

Damit keine Hinterschneidungen auftreten, stehen zudem die Flanken zu Beginn und am Ende des ersten kurzen Segments 8 sowie die Flanken am Beginn und Ende des ersten langen Segments 10 senkrecht auf der Entformebene 16.

Die Flanke 18 zwischen dem ersten und zweiten langen Segment 10, 11 ist durch Fräsen genau nachgearbeitet, so daß sich hier genaue Winkelverhältnisse (angedeutet durch Pfeile 19, 20) für eine genaue und zuverlässige "Low"-Erkennung durch einen zugeordneten Sensor ergeben.

## Patentansprüche

1. Anordnung einer Nockenwellen-Geberscheibe (2) zur Nockenwellenlageerkennung an einer Nockenwelle (3) einer Brennkraftmaschine, wobei die Nockenwellen-Geberscheibe (2) am Umfang unterschiedliche Segmente (8, 9, 10, 11) mit Zwischenräumen (12, 13, 14, 15) aufweist,
**dadurch gekennzeichnet,**
**daß** die Nockenwellen-Geberscheibe (2) und die Nockenwelle (3) als Einheit (1) einstückig und materialeinheitlich ausgebildet sind.

2. Anordnung nach Anspruch 1, **dadurch gekennzeichnet, daß** die Nockenwellen-Geberscheibe (2) und die Nockenwelle (3) einstückig unter Ausbildung der Segmente (8, 9, 10, 11) und zumindest eines Teils der Zwischenräume (12, 13, 14, 15) gegossen sind.

3. Anordnung nach Anspruch 2, **dadurch gekennzeichnet, daß** das Gießverfahren mit zwei Formkästen durchgeführt ist, deren Entformebene (16) in einer Mittenlängsebene der Nockenwelle liegt.

4. Anordnung nach Anspruch 3, **dadurch gekennzeichnet,**
**daß** die Einheit (1) aus Nockenwelle-Geberscheibe (2) und Nockenwelle (3) für eine Brennkraftmaschine mit vier Zylindern bestimmt ist und dazu vier Segmente (8, 9,10, 11) aufweist, dergestalt,
**daß** auf zwei lange Segmente (10, 11) zwei kurze Segmente (8, 9) folgen, wobei im Anschluß an die langen Segmente (10,11) kurze Zwischenräume (14, 15) und im Anschluß an die kurzen Segmente (8, 9) lange Zwischenräume (12, 13) liegen.

5. Anordnung nach Anspruch 4, **dadurch gekennzeichnet, daß** die Entformebene (16) in einer Radialebene der Nockenwellen-Geberscheibe (2) liegt einerseits am Ende des ersten langen Zwischenraums (12) und andererseits zu Beginn des zweiten langen Segments (11).

6. Anordnung nach Anspruch 5, **dadurch gekennzeichnet, daß** die Flanken zu Beginn und am Ende des ersten kurzen Segments (8) sowie die Flanke am Beginn und ggf. am Ende des ersten langen Segments (10) senkrecht auf der Entformebene (16) stehen.

7. Anordnung nach einem der Ansprüche 4 bis 6, **dadurch gekennzeichnet, daß** der Zwischenraum (14) zwischen den beiden langen Segmenten (10, 11) wenigstens teilweise voll gegossen ist, und nach dem Entformen ausgefräst ist.

## Claims

1. Arrangement of a camshaft indicator disc (2) for camshaft position detection on a camshaft (3) of an internal combustion engine, the camshaft indicator disc (2) having on the circumference different segments (8, 9, 10, 11) with interspaces (12, 13, 14, 15), **characterized in that** the camshaft indicator disc (2) and the camshaft (3) are produced as a unit (1) in one piece and in a materially integral manner.

2. Arrangement according to Claim 1, **characterized in that** the camshaft indicator disc (2) and the camshaft (3) are cast in one piece so as to form the segments (8, 9, 10, 11) and at least part of the interspaces (12, 13, 14, 15).

3. Arrangement according to Claim 2, **characterized in that** the casting method is carried out with two moulding boxes, the mould-removal plane (16) of which lies in a longitudinal mid-plane of the camshaft.

4. Arrangement according to Claim 3, **characterized in that** the unit (1) consisting of the camshaft indicator disc (2) and of the camshaft (3) is intended for an internal combustion engine with four cylinders and, for this purpose, has four segments (8, 9, 10, 11), such that two long segments (10, 11) are followed by two short segments (8, 9), short interspaces (14, 15) being located after the long segments (10, 11) and long interspaces (12, 13) being located after the short segments (8, 9).

5. Arrangement according to Claim 4, **characterized in that** the mould-removal plane (16) lies in a radial plane of the camshaft indicator disc (2), at the end of the first long interspace (12), on the one hand, and at the start of the second long segment (11), on the other hand.

6. Arrangement according to Claim 5, **characterized in that** the flanks at the start and at the end of the first short segment (8) and the flank at the start and, if appropriate, at the end of the first long segment (10) are perpendicular to the mould-removal plane (16).

7. Arrangement according to one of Claims 4 to 6, **characterized in that** the interspace (14) between the two long segments (10, 11) is cast, at least partially full, and is milled out after mould removal.

## Revendications

1. Ensemble arbre à cames - disque indicateur (2) pour l'indication de la position de l'arbre à cames sur un arbre à cames (3) d'un moteur à combustion interne, dans lequel le disque indicateur d'arbre à cames (2) présente en périphérie des segments différents (8, 9, 10, 11) avec des espaces intermédiaires (12, 13, 14, 15), **caractérisé en ce que** le disque indicateur d'arbre à cames (2) et l'arbre à cames (3) sont formés en une seule unité (1) d'un seul tenant et en une seule matière.

2. Ensemble suivant la revendication 1, **caractérisé en ce que** le disque indicateur d'arbre à cames (2) et l'arbre à cames (3) sont coulés d'une seule pièce en formant les segments (8, 9, 10, 11) et au moins une partie des espaces intermédiaires (12, 13, 14, 15).

3. Ensemble suivant la revendication 2, **caractérisé en ce que** le procédé de coulée est exécuté avec deux châssis de moulage, dont le plan de démoulage (16) est situé dans un plan longitudinal central de l'arbre à cames.

4. Ensemble suivant la revendication 3, **caractérisé en ce que** l'unité (1) composée du disque indicateur d'arbre à cames (2) et de l'arbre à cames (3) est destinée à un moteur à combustion interne à quatre cylindres et présente à cet effet quatre segments (8, 9, 10, 11), de telle manière que deux segments courts (8, 9) suivent deux segments longs (10, 11), des espaces intermédiaires courts (14, 15) succédant aux segments longs (10, 11) et des espaces intermédiaires longs (12, 13) succédant aux segments courts (8, 9).

5. Ensemble suivant la revendication 4, **caractérisé en ce que** le plan de démoulage (16) est situé dans un plan radial du disque indicateur d'arbre à cames (2) d'une part à la fin du premier espace intermédiaire long (12) et d'autre part au début du second segment long (11).

6. Ensemble suivant la revendication 5, **caractérisé en ce que** les flancs au début et à la fin du premier segment court (8) ainsi que les flancs au début et éventuellement à la fin du premier segment long (10) sont perpendiculaires au plan de démoulage (16).

7. Ensemble suivant une des revendications 4 à 6, **caractérisé en ce que** l'espace intermédiaire (14) entre les deux segments longs (10, 11) est moulé au moins en partie massivement, et est fraisé après le démoulage.
